# FASCICULE DE BREVET EUROPEEN

(11) **EP 3 677 742 B1**
(45) Date de publication et mention de la délivrance du brevet: **17.09.2025**
(21) Numéro de dépôt: 19219719.2
(22) Date de dépôt: 26.12.2019
(51) Int. Cl.: E05B 47/06, E05B 9/04

(54) **DISPOSITIF ÉLECTROMÉCANIQUE D'ACTIONNEMENT DE SERRURE À BOUTON DE MANOEUVRE DÉSAXÉ**
ELEKTROMECHANISCHE VORRICHTUNG ZUR BETÄTIGUNG EINES SCHLOSSES MIT VERSETZTEM BEDIENUNGSKNOPF
ELECTROMECHANICAL DEVICE FOR ACTIVATING A LOCK WITH OFFSET CONTROL BUTTON

(30) Priorité: 07.01.2019 FR 1900134
(43) Date de publication de la demande: 08.07.2020
(73) Titulaire: Somfy Activites SA, 74300 Cluses (FR)
(72) Inventeur: AGUEDA, Aitor, 64700 Hendaye (FR); DUMERCQ, Jean, 64220 Uhart-Cize (FR); RAUDE, Christian, 64160 Buros (FR)
(74) Mandataire: Germain Maureau

(56) Documents cités:
- EP-A1- 1 296 008
- EP-A1- 2 762 661
- WO-A1-2018/220522
- WO-A2-2016/170033
- DE-U1- 20 100 424

## Description

### Domaine technique de l'invention

La présente invention concerne un dispositif électromécanique d'actionnement de serrure destiné à être monté sur une face d'un battant équipé d'une serrure, le dispositif électromécanique d'actionnement de serrure comprenant :
- un mécanisme d'accouplement rotatif susceptible d'être solidaire en rotation avec un rotor d'un cylindre de serrure de la serrure ;
- un actionneur comprenant un moteur électrique, adapté pour entrainer électriquement en rotation le rotor du cylindre de serrure lorsque le rotor est couplé en rotation au mécanisme d'accouplement ;
- un mécanisme d'embrayage débrayable interposé entre le mécanisme d'accouplement et l'actionneur et variant entre une configuration débrayée et au moins une configuration embrayée ;
- un bouton de manœuvre rotatif adapté pour une prise manuelle et permettant d'entrainer manuellement en rotation le rotor du cylindre de serrure lorsque le rotor est couplé en rotation au mécanisme d'accouplement.

L'invention concerne également un système de fermeture pour un battant, comprenant d'une part une serrure comportant un cylindre de serrure ayant un stator monté sur le battant de sorte à en traverser l'épaisseur et un rotor monté à rotation par rapport au stator et dont la rotation actionne en translation au moins un pêne dormant, et au moins une poignée montée à pivotement sur le battant et actionnant au moins un pêne à ressort, d'autre part un dispositif électromécanique d'actionnement de serrure tel que susmentionné.

L'invention s'applique notamment aux domaines des serrures qui comprennent un cylindre de serrure avec, du côté extérieur, une entrée extérieure de serrure permettant l'introduction d'une clé et, du côté intérieur, soit une entrée intérieure de serrure permettant l'introduction d'une clé soit un bouton manuel. Une telle clé et/ou le bouton manuel permettent d'actionner en rotation le rotor du cylindre de serrure afin de commander le déplacement du pêne à ressort et/ou du pêne dormant afin d'ouvrir ou fermer le battant et/ou de verrouiller ou déverrouiller la serrure.

La coopération entre le rotor du cylindre de serrure et le mécanisme d'accouplement interne au dispositif électromécanique d'actionnement de serrure peut se faire grâce à la mise en place de l'une des clés admises par le cylindre de serrure du côté intérieur, cette clé étant alors en prise avec le mécanisme d'accouplement pour être solidaire en rotation l'un et l'autre, ou par la présence à demeure d'un organe de couplage également appelé « queue », solidaire du rotor du cylindre de serrure et destiné initialement à la mise en place d'un bouton manuel, cet organe de couplage étant alors en prise avec le mécanisme d'accouplement interne au dispositif électromécanique d'actionnement pour être solidaires en rotation l'un et l'autre.

Le cylindre de serrure peut être équipé d'un embrayage simple ou d'un double embrayage pour rendre éventuellement possible l'actionnement d'une clé extérieure même en cas de présence d'une clé du côté intérieur. De manière générale, la serrure avec laquelle le dispositif électromécanique d'actionnement de serrure est destiné à coopérer en vue de son actionnement motorisé n'apporte pas de limitation en soi et peut être quelconque. Par exemple, il peut s'agir d'une serrure où le rotor est conformé pour une course angulaire limitée à environ un quart de tour, comme c'est le cas par exemple sur le marché nord-américain, ou d'une serrure où le rotor est destiné à une course angulaire de plusieurs tours, comme c'est le cas par exemple sur le marché européen.

### Etat de la technique

Classiquement, une serrure, qu'elle soit de type à simple embrayage ou à double embrayage, comprend un cylindre de serrure ayant un stator monté sur le battant de sorte à en traverser l'épaisseur et un rotor monté à rotation dans le stator. L'actionnement en rotation du rotor du cylindre de serrure actionne en translation un pêne dormant, celui-ci étant apte à un verrouillage de la serrure par insertion dans une gâche solidaire d'un encadrement fixe ou chambranle sur lequel le battant est monté. La serrure peut également comprendre une poignée montée à pivotement sur le battant pour actionner au moins un pêne à ressort. L'actionnement en rotation du rotor du cylindre de serrure peut également actionner le pêne à ressort.

La serrure comprend généralement une entrée de serrure permettant l'introduction d'une clé du côté extérieur et peut être actionnée par un bouton de manœuvre ou par une clé du côté intérieur.

Il existe déjà des dispositifs électromécaniques destinés à actionner de manière motorisée de telles serrures, par exemple à l'image de la solution décrite dans le document EP2762661A1. Ces dispositifs électromécaniques d'actionnement de serrure sont destinés à être fixés du côté intérieur du battant d'une manière coopérant avec la serrure à motoriser en vue de son verrouillage et de son déverrouillage.

Le document WO2016170033A2, qui est explicitement destiné à coopérer avec un dispositif électromécanique selon le document EP2762661 A1, divulgue un dispositif permettant le montage d'un mécanisme d'accouplement et d'un bouton de manoeuvre à rotation respectivement autour d'un premier axe de rotation et d'un second axe de rotation distincts non coïncidents.

Les dispositifs électromécaniques d'actionnement de serrure comprennent généralement une source d'énergie électrique pour alimenter un actionneur comprenant un moteur électrique et une unité de commande électronique apte à une communication avec l'extérieur, notamment en vue de la réception d'instructions extérieures et de la transmission d'informations sortantes. L'unité de commande assure un pilotage de l'actionneur à partir de ces instructions et de ces informations et en fonction de capteurs éventuels intégrés au dispositif électromécanique d'actionnement de serrure, par exemple des capteurs d'effort, de position, de vitesse ou de présence.

Ils renferment aussi généralement un mécanisme d'accouplement destiné à être entraîné en rotation par le moteur électrique et à être rendu solidaire en rotation avec le rotor du cylindre de serrure de la serrure à motoriser. L'interface entre le rotor du cylindre de serrure et le mécanisme d'accouplement peut se faire par l'intermédiaire d'une clé insérée dans une entrée de serrure de la serrure du côté intérieur ou par l'organe de couplage déjà évoqué.

Les dispositifs électromécaniques d'actionnement de serrure comprennent également un bouton de manœuvre adapté pour une saisie manuelle afin de pouvoir entrainer en rotation le rotor du cylindre de serrure. Pour une simplicité de montage et une fiabilité grâce à un montage direct, le bouton de manœuvre est axialement monté solidaire en rotation avec le rotor du cylindre de serrure, notamment par l'intermédiaire de l'organe de couplage. Ces dispositions sont présentes dans la solution décrite dans le document de l'état de la technique mentionné précédemment.

L'une des difficultés est de parvenir à ce que le bouton de manœuvre puisse être manœuvré indépendamment de la liaison avec l'actionneur. Classiquement, un mécanisme d'embrayage débrayable est interposé entre le mécanisme d'accouplement et l'actionneur, ce mécanisme variant entre une configuration débrayée et au moins une configuration embrayée. La configuration débrayée est adoptée automatiquement ou par un pilotage adapté au moment où la possibilité d'un actionnement manuel du bouton de manœuvre doit être offerte, de même que la possibilité d'un actionnement de la serrure par une clé du côté extérieur. Par contre, la configuration embrayée est adoptée lorsque l'entraînement du rotor du cylindre de serrure de la serrure par l'actionneur est désiré et autorisé. Par exemple, un tel mécanisme d'embrayage débrayable peut fonctionner par un principe de friction comme c'est le cas dans le document FR3028282A1 ou selon un principe d'au moins une roue dentée mobile par un montage sur un support basculant, comme c'est le cas dans la solution décrite dans le document WO2017/114534A1.

Beaucoup de dispositifs électromécaniques d'actionnement de serrure actuels prévoient que le bouton de manœuvre soit en saillie du boitier qui est rapporté sur la face intérieure du battant et qui renferme les différents composants. Malheureusement, ces solutions les plus répandues ne donnent pas une entière satisfaction d'abord car, en raison du caractère allongé du boitier afin de renfermer les différents composants et en raison de la présence du bouton de manœuvre à proximité de l'un des bords du boitier, de tels dispositifs électromécaniques d'actionnement de serrure sont relativement inesthétiques et disgracieux. D'autre part, il existe un risque assez prépondérant que l'utilisateur se coince les doigts contre le bouton de manœuvre au moment où il actionne la poignée de la serrure, ce qui est évidemment peu acceptable et rend les solutions actuelles peu ergonomiques et d'une sécurité perfectible.

### Objet de l'invention

La présente invention a pour but de proposer un dispositif électromécanique d'actionnement de serrure qui réponde aux problématiques soulevées par l'état de la technique présenté ci-avant, notamment qui soit ergonomique et facile d'utilisation, qui soit sécuritaire et évite les blessures tout en améliorant l'esthétique de l'ensemble.

Ce but peut être atteint grâce à la mise en œuvre d'un dispositif électromécanique d'actionnement de serrure destiné à être monté sur une face d'un battant équipé d'une serrure selon la revendication 1, le dispositif électromécanique d'actionnement de serrure comprenant :
- un mécanisme d'accouplement rotatif susceptible d'être solidaire en rotation avec un rotor d'un cylindre de serrure (101) de la serrure ;
- un actionneur comprenant un moteur électrique, adapté pour entrainer électriquement en rotation le rotor du cylindre de serrure lorsque le rotor est couplé en rotation au mécanisme d'accouplement ;
- un mécanisme d'embrayage débrayable interposé entre le mécanisme d'accouplement et l'actionneur et variant entre une configuration débrayée et au moins une configuration embrayée ;
- un bouton de manœuvre rotatif adapté pour une prise manuelle et permettant d'entrainer manuellement en rotation le rotor du cylindre de serrure lorsque le rotor est couplé en rotation au mécanisme d'accouplement ;
   dans lequel le mécanisme d'accouplement et le bouton de manœuvre sont montés à rotation respectivement autour d'un premier axe de rotation et d'un second axe de rotation distincts non coïncidents orientés respectivement selon des première et seconde directions principales formant entre elles un angle compris entre 0° et 90° et dans lequel un mécanisme de transmission transformant un mouvement de rotation du bouton de manœuvre en un mouvement de rotation du mécanisme d'accouplement est interposé entre le mécanisme d'accouplement et le bouton de manœuvre ;
   - un mécanisme de limitation de couple mécanique placé entre le mécanisme de transmission et le bouton de manœuvre, variant entre une configuration désactivée dans laquelle le bouton de manœuvre est couplé en rotation avec le mécanisme de transmission et une configuration activée dans laquelle le bouton de manœuvre et le mécanisme de transmission sont désolidarisés en rotation, la configuration activée étant automatiquement adoptée dès qu'un couple mécanique ayant une valeur supérieure à une valeur prédéterminée pour laquelle le mécanisme de limitation de couple mécanique est conçu est appliqué et la configuration désactivée étant automatiquement adoptée sinon ;
- un dispositif de détermination apte à déterminer la position angulaire absolue du mécanisme d'accouplement au sein d'une course angulaire prédéterminée, comprenant d'une part une pièce représentative de la position angulaire du mécanisme d'accouplement et liée cinématiquement au mécanisme d'accouplement par des éléments de transmission mécanique, d'autre part des éléments de détection de la position et/ou du déplacement de la pièce représentative reliés à une unité de traitement électronique adaptée pour déterminer la position angulaire absolue du mécanisme d'accouplement à partir de la position et/ou du déplacement de la pièce représentative détectés par les éléments de détection.

Des aspects particulièrement préférés sont définit dans les revendications dépendantes.

Certains aspects préférés mais non limitatifs sont les suivants.

La première direction principale est parallèle à la seconde direction principale.

La première direction principale et la seconde direction principale sont décalées l'une par rapport à l'autre, dans un plan orienté transversalement aux première et seconde directions principales, par interposition d'un entraxe ayant une valeur comprise entre 2 et 10 cm.

Le mécanisme d'embrayage débrayable comprend une roue menante liée en rotation à un axe de sortie de l'actionneur, une roue menée liée en rotation au mécanisme d'accouplement, au moins une roue satellite de la roue menante et un système de déplacement permettant de positionner la roue satellite dans différentes positions autour de l'axe de la roue menante.

La roue satellite est montée sur un support mobile par articulation autour de l'axe de la roue menante.

Le mécanisme de transmission assure un accouplement permanent non débrayable entre le mécanisme d'accouplement et le bouton de manœuvre tant que le mécanisme de limitation de couple mécanique adopte sa configuration désactivée.

Le mécanisme de transmission comprend une roue menante liée et entraînée en rotation par le bouton de manœuvre et une roue menée liée en rotation au mécanisme d'accouplement, la roue menée étant entrainée en rotation par la roue menante.

Le dispositif électromécanique d'actionnement de serrure comprend un boitier muni d'éléments de fixation destinés à fixer le boitier sur la face du battant, renfermant au moins le mécanisme de transmission, le mécanisme d'accouplement, le mécanisme d'embrayage débrayable et un dispositif de stockage d'énergie électrique adapté pour alimenter au moins l'actionneur en énergie électrique, et donnant accès au bouton de manœuvre depuis l'extérieur du boitier de manière que le bouton de manœuvre est placé, axialement suivant un axe principal du dispositif électromécanique d'actionnement de serrure, entre le dispositif de stockage d'énergie électrique et le mécanisme d'accouplement.

Le moteur électrique est logé dans le bouton de manœuvre.

L'invention porte également sur un système de fermeture pour un battant, comprenant d'une part une serrure comportant un cylindre de serrure ayant un stator monté sur le battant de sorte à en traverser l'épaisseur et un rotor monté à rotation par rapport au stator et dont la rotation actionne en translation au moins un pêne dormant, et au moins une poignée montée à pivotement sur le battant actionnant un pêne à ressort, d'autre part un tel dispositif électromécanique d'actionnement de serrure coopérant avec la serrure de manière que le mécanisme d'accouplement du dispositif électromécanique d'actionnement de serrure est solidaire en rotation avec le rotor du cylindre de serrure de la serrure, dans lequel le mécanisme d'accouplement du dispositif électromécanique d'actionnement de serrure est situé, axialement suivant l'axe principal du dispositif électromécanique d'actionnement de serrure, entre la poignée de la serrure et le bouton de manœuvre du dispositif électromécanique d'actionnement de serrure.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
[FIG 1] est une vue de face d'un exemple de dispositif électromécanique d'actionnement de serrure selon l'invention.
[FIG 2] est une vue en perspective arrière du dispositif électromécanique d'actionnement de serrure de la figure 1.
[FIG 3] est une vue en coupe longitudinale du dispositif électromécanique d'actionnement de serrure des figures 1 et 2.
[FIG 4] est une vue en coupe longitudinale du dispositif électromécanique d'actionnement de serrure des figures 1 à 3 à l'état monté sur un battant de porte.
[FIG 5] est une vue en perspective de l'actionneur et du mécanisme d'embrayage débrayable.
[FIG 6] est une vue en perspective du mécanisme d'embrayage débrayable et du mécanisme d'accouplement couplé à un cylindre de serrure.
[FIG 7] est une vue de face du mécanisme de limitation de couple mécanique.
[FIG 8] est une vue schématique du dispositif de détermination de la position angulaire absolue du mécanisme d'accouplement.

### Description détaillée

Sur les figures 1 à 8 et dans la suite de la description, les mêmes références représentent des éléments identiques ou similaires.

Le dispositif électromécanique d'actionnement de serrure 10 qui est représenté est destiné à être monté sur une face 201 d'un battant 200 équipé d'une serrure 100, par exemple pour une porte montée à pivotement sur un chambranle. Par exemple, la face 201 correspond à une face du battant 200 destinée à être positionnée du côté intérieur de la pièce fermée par le battant 200.

La serrure 100 comprend, de manière connue, par exemple comme décrit dans le document FR3028282A1, un cylindre de serrure 101 ayant un stator monté sur le battant 200 de sorte à en traverser l'épaisseur et un rotor monté à rotation dans le stator. L'actionnement en rotation du rotor du cylindre de serrure 101 actionne en translation un panneton ou un pêne dormant, ainsi qu'éventuellement un pêne de fermeture, également appelé pêne de fin de course ou pêne à ressort (pênes non représentés) aptes à s'insérer de manière rétractable dans une gâche solidaire du chambranle sur lequel le battant 200 est monté afin de verrouiller ou déverrouiller la serrure 100 et/ou d'ouvrir ou fermer le battant 200. L'aménagement de tels pênes dormant et à ressort est par exemple décrit dans le document FR2795120. La serrure 100 peut également comprendre une poignée (non représentée) montée à pivotement sur le battant 200 pour actionner au moins le pêne à ressort. Le cylindre de serrure 101 peut être à simple embrayage ou à double embrayages.

Le cylindre de serrure 101 comprend, du côté extérieur, une entrée extérieure de serrure permettant l'introduction d'une clé et, du côté intérieur, soit une entrée intérieure de serrure permettant l'introduction d'une clé soit un organe de couplage 102 à un bouton manuel. Une telle clé et/ou le bouton manuel permettent d'actionner en rotation le rotor du cylindre de serrure 101 afin de commander le déplacement du pêne à ressort et/ou du pêne dormant afin d'ouvrir ou fermer le battant 200 et/ou de verrouiller ou déverrouiller la serrure 100.

Il est également représenté sur la figure 4 le système de fermeture pour le battant 200 composé de la serrure 100 et d'un tel dispositif électromécanique d'actionnement de serrure 10 coopérant avec la serrure 100. Le dispositif électromécanique d'actionnement de serrure 10 comprend un mécanisme d'accouplement 11 rotatif susceptible d'être solidaire en rotation avec le rotor du cylindre de serrure 101 de sorte que le dispositif électromécanique d'actionnement de serrure 10 coopère avec le rotor du cylindre de serrure 101 de manière à l'entraîner en rotation de manière électrique afin de motoriser la serrure 100.

La serrure 100 comprend deux butées angulaires maximales opposées, dont la nature n'a pas d'importance ici, pour limiter le déplacement du rotor du cylindre de serrure 101 ou du mécanisme d'accouplement 11 du dispositif électromécanique d'actionnement de serrure 10 au sein d'une course angulaire prédéterminée. L'ensemble peut indifféremment être conformé pour une course angulaire limitée à environ un quart de tour du rotor, comme c'est le cas par exemple sur le marché nord-américain, ou pour une course angulaire de plusieurs tours du rotor, comme c'est le cas par exemple sur le marché européen.

La coopération entre le rotor du cylindre de serrure 101 et le mécanisme d'accouplement 11 peut se faire grâce à la mise en place de l'une des clés admises par le cylindre de serrure 101 dans l'entrée intérieure de serrure, cette clé étant alors en prise avec le mécanisme d'accouplement 11 pour être solidaires en rotation l'un et l'autre.

Alternativement, comme cela est représenté sur les figures 3 et 4, la coopération entre le rotor du cylindre de serrure 101 et le mécanisme d'accouplement 11 peut se faire grâce à la présence permanente de l'organe de couplage 102 solidaire du rotor du cylindre de serrure 101, en saillie du côté intérieur et destiné initialement (c'est-à-dire lorsque la serrure 100 est utilisée sans que le dispositif électromécanique d'actionnement de serrure 10 ne soit monté sur le battant 200) à la mise en place du bouton manuel. L'organe de couplage 102 est alors en prise avec le mécanisme d'accouplement 11 pour être solidaires en rotation l'un et l'autre.

La manière de coopérer entre le mécanisme d'accouplement 11 et l'organe de couplage 102 n'est pas limitative en soi. Il peut s'agir d'une coopération directe où le mécanisme d'accouplement 11 vient directement en prise avec l'organe de couplage 102 et réciproquement. Alternativement, comme cela est représenté, la coopération entre l'organe de couplage 102 et le mécanisme d'accouplement 11 peut être indirecte moyennant la présence d'une pièce intermédiaire 12 servant d'interface entre l'organe de couplage 102 et le mécanisme d'accouplement 11. Cette pièce intermédiaire 12 peut jouer le rôle d'adaptateur pour s'adapter à différentes formes d'organes de couplage 102 susceptibles d'exister. La pièce intermédiaire 12 est destinée à être insérée dans le mécanisme d'accouplement 11 par un déplacement relatif le long de l'axe de rotation du rotor du cylindre de serrure 100, la pièce intermédiaire 12 et le mécanisme d'accouplement 11 étant configurés de sorte à être solidaires en rotation après insertion.

Le dispositif électromécanique d'actionnement de serrure 10 comprend un actionneur comprenant un moteur électrique 13, adapté pour entrainer électriquement en rotation le rotor de la serrure 100 lorsque le rotor est couplé en rotation au mécanisme d'accouplement 11.

Le dispositif électromécanique d'actionnement de serrure 10 comprend également un bouton de manœuvre 15 rotatif adapté pour une prise manuelle et permettant d'entrainer manuellement en rotation le rotor du cylindre de serrure 101 lorsque le rotor est couplé en rotation au mécanisme d'accouplement 11.

Afin de pouvoir actionner en rotation manuellement le rotor du cylindre de serrure 101 par l'intermédiaire d'une clé insérée au niveau de l'entrée extérieure de serrure et/ou par l'intermédiaire du bouton de manœuvre 15 du dispositif électromécanique d'actionnement de serrure 10, il est nécessaire de désaccoupler le rotor du cylindre de serrure 101 par rapport à l'actionneur. Le dispositif électromécanique d'actionnement de serrure 10 comprend ainsi un mécanisme d'embrayage débrayable 14 interposé entre le mécanisme d'accouplement 11 et l'actionneur et variant entre une configuration débrayée dans laquelle le moteur électrique 13 n'est pas accouplé au mécanisme d'accouplement 11 et au moins une configuration embrayée dans laquelle le moteur électrique 13 est accouplé au mécanisme d'accouplement 11 pour son entraînement en rotation. Le mécanisme d'embrayage débrayable 14 peut être conçu de sorte à pouvoir envisager une première configuration embrayée dans laquelle le moteur électrique 13 est susceptible d'entraîner en rotation le mécanisme d'accouplement 11 dans un premier sens de rotation et une seconde configuration embrayée dans laquelle le moteur électrique 13 est susceptible d'entraîner en rotation le mécanisme d'accouplement 11 dans un second sens de rotation opposé au premier sens de rotation.

Le mécanisme d'embrayage débrayable 14 peut fonctionner selon des principes de friction, par exemple en reprenant les enseignements du document FR3028282A1. Alternativement, le mécanisme d'embrayage débrayable 14 peut reposer sur le principe connu d'une lyre basculante. Par exemple, comme cela est représenté, le mécanisme d'embrayage débrayable 14 peut comprendre une roue menante 141 liée en rotation à un axe de sortie de l'actionneur, une roue menée 142 liée en rotation au mécanisme d'accouplement 11, au moins une roue satellite 144 montée de manière satellite à la roue menante 141 et un système de déplacement permettant de positionner la roue satellite 144 dans différentes positions autour de l'axe de la roue menante 141, la roue menée 142 interceptant ou non la trajectoire de la roue satellite 144.

Selon un mode de réalisation, la roue satellite 144 est montée sur un support mobile 143 par articulation autour de l'axe de la roue menante 141. Le système de déplacement peut comprendre un arbre solidaire de la roue menante 141 et coopérant avec le support mobile 143 pour créer un couple de frottement : ce couple de frottement permet que l'arbre puisse entrainer le support mobile 143 en rotation d'une position correspondant à la première configuration embrayée vers la seconde configuration embrayée et réciproquement. Puis, une fois l'une des configurations embrayées adoptée, le support mobile 143 devient mobile en rotation par rapport à l'arbre qui entraine en rotation la roue menante 141, laquelle entraine en rotation la roue satellite 144 qui est elle-même en prise avec la roue menée 142.

Notamment, les différentes roues utilisées pour le mécanisme d'embrayage débrayable 14 sont des roues dentées.

Il est possible de prévoir que le mécanisme d'embrayage débrayable 14 comprenne une seule roue satellite 144 servant dans la première configuration embrayée et la seconde configuration embrayée. Alternativement, comme cela est représenté, le mécanisme d'embrayage débrayable 14 peut comprendre deux roues satellites 144 distinctes servant respectivement dans la première configuration embrayée et la seconde configuration embrayée, autrement dit une roue satellite 144 correspondant à un sens de rotation.

Lorsqu'on alimente le moteur électrique 13 pour qu'il tourne dans un premier sens en vue d'agir sur le rotor du cylindre de serrure 101 par l'intermédiaire de l'organe de couplage 12, l'arbre solidaire de la roue menante 141, et par conséquent la roue menante 141, sont entraînés en rotation dans le premier sens. La roue menante 141 engrenant avec les roues satellites 144 crée sur le support mobile 143 un couple tendant à entrainer celui-ci en rotation pour son déplacement jusqu'à ce que l'une des roues satellites 144 arrive en contact et engrène avec la roue menée 142. Dans cette configuration, la roue menée 142 elle-même solidaire en rotation du mécanisme d'accouplement 11 est entraînée en rotation dans un premier sens de rotation via la roue menante 141 et la première roue satellite 144 alors en prise.

Lorsqu'on alimente le moteur électrique 13 pour qu'il tourne dans un second sens en vue d'agir sur le rotor du cylindre de serrure 101 par l'intermédiaire de l'organe de couplage 12, l'arbre solidaire de la roue menante 141, et par conséquent la roue menante 141, sont entraînés en rotation dans le second sens. La roue menante 141 engrenant avec les roues satellites 144 crée sur le support mobile 143 un couple tendant à entrainer celui-ci en rotation pour son déplacement jusqu'à ce que l'autre des roues satellites 144 arrive en contact et engrène avec la roue menée 142. Dans cette configuration, la roue menée 142 elle-même solidaire en rotation du mécanisme d'accouplement 11 est entraînée en rotation dans un second sens de rotation via la roue menante 141 et la seconde roue satellite 144 alors en prise.

La configuration débrayée visible sur la figure 6 correspond à une position intermédiaire du support mobile 143 dans laquelle aucune des deux roues satellites 144 n'est en prise avec la roue menée 142.

Le dispositif électromécanique d'actionnement de serrure 10 comprend un dispositif de stockage d'énergie électrique 16, tel que des batteries autonomes, pour alimenter l'actionneur voire une unité de commande apte à une communication avec l'extérieur via des moyens de communication de type radiofréquence, wifi, Bluetooth ou équivalent, notamment en vue de la réception d'instructions extérieures à destination de l'unité de commande et de la transmission d'informations sortantes en provenance de l'unité de commande. L'unité de commande assure un pilotage de l'actionneur à partir de ces instructions extérieures et de ces informations sortantes et en fonction de capteurs éventuels intégrés au dispositif électromécanique d'actionnement de serrure 10, par exemple pour déterminer des couples mécaniques de rotation du rotor du cylindre de serrure 101, la position angulaire absolue du rotor du cylindre de serrure, sa vitesse de rotation ou pour déterminer la présence d'une clé ou de tout autre élément nécessaire au fonctionnement du système de fermeture.

Comme cela est visible notamment sur les figures 3 et 4, le mécanisme d'accouplement 11 est monté à rotation autour d'un premier axe de rotation et le bouton de manœuvre 15 est monté à rotation d'un second axe de rotation dans un agencement général où le premier axe de rotation et le second axe de rotation sont distincts et non coïncidents l'un avec l'autre. Le premier axe de rotation et le second axe de rotation sont orientés respectivement selon une première direction principale D1 et selon une seconde direction principale D2 formant entre elles un angle compris entre 0° et 90°. Les figures 3 et 4 illustrent le cas particulier non limitatif où cet angle est nul, c'est-à-dire égal à 0°, la première direction principale D1 étant alors parallèle à la seconde direction principale D2.

Le dispositif électromécanique d'actionnement de serrure 10 comprend un mécanisme de transmission 17 transformant un mouvement de rotation du bouton de manœuvre 15 en un mouvement de rotation du mécanisme d'accouplement 11 et réciproquement interposé entre le mécanisme d'accouplement 11 et le bouton de manœuvre 15.

Après montage du dispositif électromécanique d'actionnement de serrure 10 sur le battant 200, le mécanisme d'accouplement 11 du dispositif électromécanique d'actionnement de serrure 10 est préférentiellement situé, axialement suivant un axe principal X du dispositif électromécanique d'actionnement de serrure 10, entre la poignée de la serrure 100 et le bouton de manœuvre 15 du dispositif électromécanique d'actionnement de serrure 10.

Grâce au décalage du bouton de manœuvre 15 par rapport à l'axe de rotation du cylindre de serrure 101, notamment du côté opposé au décalage présent entre la poignée de la serrure 100 et l'axe de rotation du cylindre de serrure 101, le dispositif électromécanique d'actionnement de serrure 10 est avantageux en terme de sécurité et évite les blessures. En effet, le bouton de manœuvre 15 est positionné en dehors de la trajectoire de la main saisissant la poignée de la serrure 100 pour éviter tout risque de coincement de la main entre la poignée et le bouton de manœuvre 15. D'autre part, l'esthétique générale du système de fermeture est améliorée grâce à un positionnement possible du bouton de manœuvre 15 sensiblement à mi-hauteur du boitier 18 que comporte le dispositif électromécanique d'actionnement de serrure 10 pour renfermer tout ou partie des composants du dispositif électromécanique d'actionnement de serrure 10.

Préférentiellement, pour les avantages ci-dessus, et notamment pour des directions D1 et D2 d'axes parallèles, la première direction principale D1 et la seconde direction principale D2 sont décalées l'une par rapport à l'autre, dans un plan P orienté transversalement aux première et seconde directions principales D1, D2, par interposition d'un entraxe 19 ayant une valeur comprise entre 2 et 10 cm.

Le dispositif électromécanique d'actionnement de serrure 10 comprend un mécanisme de limitation de couple mécanique 20 placé entre le mécanisme de transmission 17 et le bouton de manœuvre 15. Le mécanisme de limitation de couple mécanique 20 varie entre une configuration désactivée dans laquelle le bouton de manœuvre 15 est couplé en rotation avec le mécanisme de transmission 17 et une configuration activée dans laquelle le bouton de manœuvre 15 et le mécanisme de transmission 17 sont désolidarisés en rotation. La configuration activée est automatiquement adoptée dès qu'un couple mécanique ayant une valeur supérieure à une valeur prédéterminée pour laquelle le mécanisme de limitation de couple mécanique 20 est conçu est appliqué manuellement au bouton de manœuvre 15 et la configuration désactivée est automatiquement adoptée sinon, c'est-à-dire tant que le couple mécanique appliqué manuellement au bouton de manœuvre 15 est inférieur ou égal à cette valeur prédéterminée.

La présence du mécanisme de limitation de couple mécanique 20 est avantageuse pour éviter tout risque de détérioration du mécanisme de transmission 17 lorsque des efforts très élevés sont appliqués sur le bouton de manœuvre 15, notamment en cas d'effraction, ou en cas de grippage du rotor du cylindre de serrure 100.

Selon un mode de réalisation non limitatif, le mécanisme de limitation de couple mécanique 20 comprend au moins une saillie d'encliquetage 21 déplaçable radialement apte à s'insérer de manière rétractable dans un cran de blocage 22 complémentaire formé dans le bouton de verrouillage 15. Chaque saillie d'encliquetage 21 est sollicitée radialement vers l'intérieur du cran de blocage 22 grâce à des moyens élastiques 23. Lorsqu'un couple mécanique est appliqué sur le bouton de manœuvre 15, le cran de blocage 22 a tendance à déplacer la saillie d'encliquetage 21 en s'opposant à l'action des moyens élastiques 23. Lorsque la valeur prédéterminée est atteinte pour le couple mécanique appliqué au bouton de manœuvre 15, la saillie d'encliquetage 21 s'efface et libère le cran de blocage 22, autorisant alors la rotation libre du bouton de verrouillage 15 par rapport au mécanisme de transmission 17. Dans le mode de réalisation illustré sur la figure 7, le mécanisme de limitation de couple mécanique 20 comprend deux saillies d'encliquetage 21 radialement opposées, coopérant avec deux crans de blocage 22 distincts délimités dans une paroi interne du bouton de manœuvre 15. Les moyens élastiques 23 sont constitués par une pièce de forme oblongue visible sur la figure 7 réalisée dans une matière élastiquement déformable, les deux saillies d'encliquetage 21 étant aménagées en saillie des deux grands bords de cette pièce. La forme et la matière de la pièce oblongue permettent notamment d'ajuster la valeur prédéterminée au-delà de laquelle le bouton de manœuvre 15 est désaccouplé en rotation par rapport au mécanisme de transmission 17.

Dans une variante alternative, le mécanisme de limitation de couple mécanique 20 pourrait être interposé entre le mécanisme de transmission 17 et le mécanisme d'accouplement 11.

Le mécanisme de transmission 17 assure notamment un accouplement permanent non débrayable entre le mécanisme d'accouplement 11 et le bouton de manœuvre 15 tant que le mécanisme de limitation de couple mécanique 20 adopte sa configuration désactivée. Ainsi, selon un mode de réalisation non limitatif tel qu'illustré sur les figures 3 et 4, le mécanisme de transmission 17 comprend une roue menante 171 liée et entraînée en rotation par le bouton de manœuvre 15 et une roue menée 172 liée en rotation au mécanisme d'accouplement 11. De manière non représentée, la roue menée 172 peut être en prise directe avec la roue menante 171. Alternativement, comme cela est représenté, la roue menée 172 peut être en prise indirecte avec la roue menante 171 avec interposition d'au moins une roue intermédiaire 173. Notamment, les différentes roues utilisées pour le mécanisme de transmission 17 sont des roues dentées. Le nombre de dents de la roue menante 171 peut être égal à celui de la roue menée 172, le rapport de transmission étant alors égal à 1.

Dans la variante illustrée, pour des raisons de simplification de l'ensemble, la roue menée 172 du mécanisme de transmission 17 et la roue menée 142 du mécanisme d'embrayage 14 sont constituées dans une même pièce dont la hauteur est adaptée pour pouvoir coopérer avec la roue intermédiaire 173 et avec les roues satellites 144 respectivement du mécanisme de transmission 17et du mécanisme d'embrayage 14 qui sont globalement superposés l'un à l'autre pour optimiser l'encombrement.

Le boitier 18 est muni d'éléments de fixation destinés à fixer le boitier 18, et donc le dispositif électromécanique d'actionnement de serrure 10, sur la face 201 du battant 200. Le boitier 18 est configuré pour renfermer, préférentiellement de manière étanche, au moins le mécanisme de transmission 17, le mécanisme d'accouplement 11, le mécanisme d'embrayage débrayable 14 et le dispositif de stockage d'énergie électrique 16. Le boitier 18 donne accès au bouton de manœuvre 15 depuis l'extérieur du boitier 18 de manière que le bouton de manœuvre 15 soit placé, axialement suivant l'axe principal X du dispositif électromécanique d'actionnement de serrure 10, entre le dispositif de stockage d'énergie électrique 16 et le mécanisme d'accouplement 11. Le bouton de manœuvre 15 peut être agencé en saillie par rapport au boitier 18 comme cela est représenté sur les figures. Cela permet d'améliorer la facilité de la saisie manuelle du bouton de manœuvre 15 et confère une bonne ergonomie au dispositif électromécanique d'actionnement de serrure 10. Toutefois, il reste possible d'envisager un aménagement du bouton de manœuvre 15 encastré dans le boitier 18 de sorte que le bouton de manœuvre 18 soit affleurant ou en dessous par rapport à la face supérieure du boitier 18.

Afin d'optimiser l'encombrement général, le moteur électrique 13 de l'actionneur est logé dans le bouton de manœuvre 15. La roue menante 171 du mécanisme de transmission 17 logée dans le volume interne délimité par le bouton de manœuvre 15 adopte la forme d'une cloche chevauchant de manière rotative le carter du moteur électrique 13.

Comme cela est représenté de manière schématique sur la figure 8, le dispositif électromécanique d'actionnement de serrure 10 comprend un dispositif de détermination 24 apte à déterminer la position angulaire absolue du mécanisme d'accouplement 11 au sein de la course angulaire prédéterminée limitée par les butées angulaires maximales de la serrure 100 à laquelle le mécanisme d'accouplement 11 est couplé en rotation. En effet, pour le pilotage du dispositif électromécanique d'actionnement de serrure 10 par l'unité de commande, la connaissance de la position angulaire absolue du mécanisme d'accouplement 11 est une information importante. Il est compris que la position angulaire absolue correspond à une valeur angulaire occupée par le mécanisme d'accouplement 11 comptée à partir de la position angulaire extrêmale qu'il occupe lorsque la serrure 100 est en butée contre l'une des butées angulaires maximales. A titre d'exemple, lorsque la course angulaire prédéterminée correspond à une course angulaire de plusieurs tours, la position angulaire absolue du mécanisme d'accouplement 11 au sein de la course angulaire prédéterminée occupe une valeur variant avec le nombre de tours effectué par le mécanisme d'accouplement 11 depuis la mise en butée du rotor du cylindre de serrure 101 même si le mécanisme d'accouplement 11 occupe physiquement la même position angulaire à chaque tour. A chaque tour du mécanisme d'accouplement 11, pour une même position physique du mécanisme d'accouplement 11, la position angulaire absolue est incrémentée de 360° par rapport à la valeur au tour précédent du mécanisme d'accouplement 11.

Le dispositif de détermination 24 apte à déterminer la position angulaire absolue du mécanisme d'accouplement 11 comprend d'une part une pièce représentative 25 représentative de la position angulaire du mécanisme d'accouplement 11 et liée cinématiquement au mécanisme d'accouplement 11 par des éléments de transmission mécanique, d'autre part des éléments de détection 27 de la position et/ou du déplacement de la pièce représentative 25. Les éléments de détection 27 sont reliés à une unité de traitement électronique intégrée dans l'unité de commande, adaptée pour déterminer la position angulaire absolue du mécanisme d'accouplement 11 à partir de la position et/ou du déplacement de la pièce représentative 25 détectés par les éléments de détection 27.

Comme cela est représenté sur la figure 8, le dispositif de détermination 24 est par exemple aménagé au niveau du bouton de manœuvre 15. Du fait que le bouton de manœuvre 15 est continuellement en prise avec le mécanisme d'accouplement 11 via le mécanisme de transmission 17, la connaissance de la position angulaire absolue du bouton de manœuvre 15 est représentative de la position angulaire absolue du mécanisme d'accouplement 11, l'unité de traitement électronique étant apte à une telle déduction. Il reste que le dispositif de détermination 24 pourrait tout à fait être aménagé directement au niveau du mécanisme d'accouplement 11, si nécessaire.

La pièce représentative 25 susmentionnée peut concrètement se présenter sous la forme d'une roue dentée, en prise avec une roue menante 26 appartenant aux éléments de transmission mécanique cette roue menante étant en prise avec une couronne dentée 28 solidaire du bouton de manœuvre 15. Les éléments de transmission mécanique incluent, dans cette variante, le mécanisme de transmission 17. Les éléments de détection 27 comprennent par exemple un aimant 271 solidaire de la roue constitutive de la pièce représentative 25 et un capteur magnétique, par exemple un capteur magnéto-résistif ou magnétomètre électronique 272 fixe logé dans le bouton de manœuvre 15. Le rapport de démultiplication entre la pièce constitutive 25 et le bouton de manœuvre 15 est préférentiellement supérieur ou égal au nombre de tours correspondant à la course angulaire prédéterminée du rotor du cylindre de serrure 101 auquel le mécanisme d'accouplement 11 est couplé en rotation.

Avec un tel dispositif de détection 24, il devient possible de déterminer et surveiller la position angulaire absolue du rotor du cylindre de serrure 101, laquelle peut déjà être déterminée à l'aide de codeurs durant les mouvements par entrainement électrique sous l'action du moteur électrique 13, même durant les entrainements en rotation manuels par l'intermédiaire d'une clé insérée dans l'entrée extérieure de serrure ou par l'intermédiaire du bouton de manœuvre 15.

## Revendications

1. Dispositif électromécanique d'actionnement de serrure (10) destiné à être monté sur une face (201) d'un battant (200) équipé d'une serrure (100), le dispositif électromécanique d'actionnement de serrure (10) comprenant :
- un mécanisme d'accouplement (11) rotatif susceptible d'être solidaire en rotation avec un rotor d'un cylindre de serrure (101) de la serrure (100) ;
- un actionneur comprenant un moteur électrique (13), adapté pour entrainer électriquement en rotation le rotor du cylindre de serrure (101) lorsque le rotor est couplé en rotation au mécanisme d'accouplement (11) ;
- un mécanisme d'embrayage débrayable (14) interposé entre le mécanisme d'accouplement (11) et l'actionneur et variant entre une configuration débrayée et au moins une configuration embrayée ;
- un bouton de manœuvre (15) rotatif adapté pour une prise manuelle et permettant d'entrainer manuellement en rotation le rotor du cylindre de serrure (101) lorsque le rotor est couplé en rotation au mécanisme d'accouplement (11) ;
dans lequel le mécanisme d'accouplement (11) et le bouton de manœuvre (15) sont montés à rotation respectivement autour d'un premier axe de rotation et d'un second axe de rotation distincts non coïncidents orientés respectivement selon des première et seconde directions principales (D1, D2) formant entre elles un angle compris entre 0° et 90° et dans lequel un mécanisme de transmission (17) transformant un mouvement de rotation du bouton de manœuvre (15) en un mouvement de rotation du mécanisme d'accouplement (11) est interposé entre le mécanisme d'accouplement (11) et le bouton de manœuvre (15) ;
- un mécanisme de limitation de couple mécanique (20) placé entre le mécanisme de transmission (17) et le bouton de manœuvre (15), variant entre une configuration désactivée dans laquelle le bouton de manœuvre (15) est couplé en rotation avec le mécanisme de transmission (17) et une configuration activée dans laquelle le bouton de manœuvre (15) et le mécanisme de transmission (17) sont désolidarisés en rotation, la configuration activée étant automatiquement adoptée dès qu'un couple mécanique ayant une valeur supérieure à une valeur prédéterminée pour laquelle le mécanisme de limitation de couple mécanique (20) est conçu est appliqué et la configuration désactivée étant automatiquement adoptée sinon,
- un dispositif de détermination (24) apte à déterminer la position angulaire absolue du mécanisme d'accouplement (11) au sein d'une course angulaire prédéterminée, comprenant d'une part une pièce représentative (25) de la position angulaire du mécanisme d'accouplement (11) et liée cinématiquement au mécanisme d'accouplement (11) par des éléments de transmission mécanique (26, 28, 17), d'autre part des éléments de détection (27) de la position et/ou du déplacement de la pièce représentative (25) reliés à une unité de traitement électronique adaptée pour déterminer la position angulaire absolue du mécanisme d'accouplement (11) à partir de la position et/ou du déplacement de la pièce représentative (25) détectés par les éléments de détection (27).

2. Dispositif électromécanique d'actionnement de serrure (10) selon la revendication 1, dans lequel le dispositif de détermination (24) est aménagé au niveau du bouton de manœuvre (15).

3. Dispositif électromécanique d'actionnement de serrure (10) selon l'une des revendications 1 ou 2, dans lequel la connaissance de la position angulaire absolue du bouton de manœuvre (15) est représentative, par déduction par l'unité de traitement électronique, de la position angulaire absolue du mécanisme d'accouplement (11).

4. Dispositif électromécanique d'actionnement de serrure (10) selon l'une des revendications 1 à 3, dans lequel la pièce représentative (25) est une roue dentée en prise avec une roue menante (26) appartenant aux éléments de transmission mécanique (26, 28, 17), ladite roue menante (26) étant en prise avec une couronne dentée (28) solidaire du bouton de manœuvre (15).

5. Dispositif électromécanique d'actionnement de serrure (10) selon la revendication 4, dans lequel les éléments de transmission (26, 28, 17) incluent le mécanisme de transmission (17).

6. Dispositif électromécanique d'actionnement de serrure (10) selon l'une des revendications 4 ou 5, dans lequel les éléments de détection (27) comprennent un aimant (271) solidaire de la roue constitutive de la pièce représentative (25) et un capteur magnétique.

7. Dispositif électromécanique d'actionnement de serrure (10) selon l'une des revendications 1 à 6, dans lequel le mécanisme de transmission (17) assure un accouplement permanent non débrayable entre le mécanisme d'accouplement (11) et le bouton de manœuvre (15) tant que le mécanisme de limitation de couple mécanique (20) adopte sa configuration désactivée.

8. Dispositif électromécanique d'actionnement de serrure (10) selon l'une quelconque des revendications 1 à 7, dans lequel le mécanisme d'embrayage débrayable (14) comprend une roue menante (141) liée en rotation à un axe de sortie de l'actionneur, une roue menée (142) liée en rotation au mécanisme d'accouplement (11), au moins une roue satellite (144) de la roue menante (141) et un système de déplacement permettant de positionner la roue satellite (144) dans différentes positions autour de l'axe de la roue menante (141).

9. Dispositif électromécanique d'actionnement de serrure (10) selon l'une quelconque des revendications 1 à 8, dans lequel le mécanisme de transmission (17) comprend une roue menante (171) liée et entraînée en rotation par le bouton de manœuvre (15) et une roue menée (172) liée en rotation au mécanisme d'accouplement (11), la roue menée (172) étant entrainée en rotation par la roue menante (171).

10. Dispositif électromécanique d'actionnement de serrure (10) selon les revendications 8 et 9, dans lequel la roue menée (172) du mécanisme de transmission (17) et la roue menée (142) du mécanisme d'embrayage (14) sont constituées dans une même pièce.

11. Dispositif électromécanique d'actionnement de serrure (10) selon la revendication 10, dans lequel la roue menée (172) du mécanisme de transmission (17) est en prise indirecte avec la roue menante (171) du mécanisme de transmission (17) avec interposition d'au moins une roue intermédiaire (173) et dans lequel ladite même pièce présente une hauteur adaptée pour coopérer avec la roue intermédiaire (173) du mécanisme de transmission (17) et avec ladite au moins une roue satellite (144) du mécanisme d'embrayage (14) qui sont globalement superposés l'un à l'autre.

12. Dispositif électromécanique d'actionnement de serrure (10) selon l'une quelconque des revendications 1 à 11, dans lequel le dispositif électromécanique d'actionnement de serrure (10) comprend un boitier (18) muni d'éléments de fixation destinés à fixer le boitier (18) sur la face (201) du battant (200), renfermant au moins le mécanisme de transmission (17), le mécanisme d'accouplement (11), le mécanisme d'embrayage débrayable (14) et un dispositif de stockage d'énergie électrique (16) adapté pour alimenter au moins l'actionneur en énergie électrique, et donnant accès au bouton de manœuvre (15) depuis l'extérieur du boitier (18) de manière que le bouton de manœuvre (15) est placé, axialement suivant un axe principal (X) du dispositif électromécanique d'actionnement de serrure (10), entre le dispositif de stockage d'énergie électrique (16) et le mécanisme d'accouplement (11).

13. Dispositif électromécanique d'actionnement de serrure (10) selon l'une quelconque des revendications 1 à 12, dans lequel le moteur électrique (13) est logé dans le bouton de manœuvre (15).

14. Système de fermeture pour un battant (200), comprenant d'une part une serrure (100) comportant un cylindre de serrure (101) ayant un stator monté sur le battant (200) de sorte à en traverser l'épaisseur et un rotor monté à rotation par rapport au stator et dont la rotation actionne en translation au moins un pêne dormant, et au moins une poignée montée à pivotement sur le battant (200) actionnant un pêne à ressort, d'autre part un dispositif électromécanique d'actionnement de serrure (10) selon l'une quelconque des revendications 1 à 13 coopérant avec la serrure (100) de manière que le mécanisme d'accouplement (11) du dispositif électromécanique d'actionnement de serrure (10) est solidaire en rotation avec le rotor du cylindre de serrure (101) de la serrure (10), dans lequel le mécanisme d'accouplement (11) du dispositif électromécanique d'actionnement de serrure (10) est situé, axialement suivant l'axe principal (X) du dispositif électromécanique d'actionnement de serrure (10), entre la poignée de la serrure (100) et le bouton de manœuvre (15) du dispositif électromécanique d'actionnement de serrure (10).

15. Système de fermeture selon la revendication 14, dans lequel la serrure (100) comprend deux butées angulaires maximales opposées pour limiter le déplacement du rotor du cylindre de serrure (101) ou du mécanisme d'accouplement (11) du dispositif électromécanique d'actionnement de serrure (10) au sein d'une course angulaire prédéterminée et dans lequel le dispositif de détermination (24) du dispositif électromécanique d'actionnement de serrure (10) est apte à déterminer la position angulaire absolue du mécanisme d'accouplement (11) au sein de ladite course angulaire prédéterminée.

## Patentansprüche

1. Elektromechanische Schlossbetätigungsvorrichtung (10) zur Montage an einer Seite (201) eines Türflügels (200), der mit einem Schloss (100) ausgestattet ist, wobei die elektromechanische Schlossbetätigungsvorrichtung (10) Folgendes umfasst:
- einen drehbaren Kupplungsmechanismus (11), der drehfest mit einem Rotor eines Schließzylinders (101) des Schlosses (100) verbunden sein kann;
- ein Stellglied, das einen Elektromotor (13) umfasst, der geeignet ist, den Rotor des Schließzylinders (101) elektrisch in Drehung anzutreiben, wenn der Rotor mit dem Kupplungsmechanismus (11) in Drehung gekoppelt ist;
- einen auskuppelbaren Kupplungsmechanismus (14), der zwischen dem Kupplungsmechanismus (11) und dem Stellglied angeordnet ist und zwischen einer ausgekuppelten Konfiguration und mindestens einer eingekuppelten Konfiguration variiert;
- einen drehbaren Betätigungsknopf (15), der für einen manuellen Griff geeignet ist und es ermöglicht, den Rotor des Schließzylinders (101) manuell in Drehung anzutreiben, wenn der Rotor mit dem Kupplungsmechanismus (11) in Drehung gekoppelt ist;
wobei der Kupplungsmechanismus (11) und der Betätigungsknopf (15) jeweils um eine erste Drehachse und eine zweite Drehachse drehbar montiert sind, die unterschiedlich und nicht übereinstimmend sind und jeweils in einer ersten und einer zweiten Hauptrichtung (D1, D2), die einen Winkel zwischen 0° und 90° zueinander bilden, ausgerichtet sind, und wobei ein Übertragungsmechanismus (17) eine Drehbewegung des Betätigungsknopfs (15) in eine Drehbewegung des Kupplungsmechanismus (11) zwischen dem Kupplungsmechanismus (11) und dem Betätigungsknopf (15) umwandelt;
- einen mechanischen Drehmomentbegrenzungsmechanismus (20), der zwischen dem Übertragungsmechanismus (17) und dem Betätigungsknopf (15) angeordnet ist und zwischen einer deaktivierten Konfiguration, in der der Betätigungsknopf (15) mit dem Übertragungsmechanismus (17) drehgekoppelt ist, und einer aktivierten Konfiguration, in der der Betätigungsknopf (15) und der Übertragungsmechanismus (17) drehbar entkoppelt sind, variiert, wobei die aktivierte Konfiguration automatisch übernommen wird, sobald ein mechanisches Drehmoment mit einem höheren Wert als ein vorbestimmter Wert, für den der mechanische Drehmomentbegrenzungsmechanismus (20) ausgelegt ist, angewendet wird, und wobei die deaktivierte Konfiguration andernfalls automatisch übernommen wird,
- eine Bestimmungsvorrichtung (24), die geeignet ist, die absolute Winkelposition des Kupplungsmechanismus (11) innerhalb eines vorbestimmten Winkelhubs zu bestimmen, umfassend einerseits ein Teil (25), das die Winkelposition des Kupplungsmechanismus (11) repräsentiert und kinematisch mit dem Kupplungsmechanismus (11) durch mechanische Übertragungselemente (26, 28, 17) verbunden ist, andererseits Elemente (27) zum Detektieren der Position und/oder der Bewegung des repräsentativen Teils (25), die mit einer elektronischen Verarbeitungseinheit verbunden sind, die geeignet ist, um die absolute Winkelposition des Kupplungsmechanismus (11) aus der von den Detektionselementen (27) detektierten Position und/oder Bewegung des repräsentativen Teils (25) zu bestimmen.

2. Elektromechanische Schlossbetätigungsvorrichtung (10) nach Anspruch 1, wobei die Bestimmungsvorrichtung (24) an dem Betätigungsknopf (15) angeordnet ist.

3. Elektromechanische Schlossbetätigungsvorrichtung (10) nach einem der Ansprüche 1 oder 2, wobei die Kenntnis der absoluten Winkelposition des Betätigungsknopfs (15) durch Ableitung durch die elektronische Verarbeitungseinheit repräsentativ für die absolute Winkelposition des Kupplungsmechanismus (11) ist.

4. Elektromechanische Schlossbetätigungsvorrichtung (10) nach einem der Ansprüche 1 bis 3, wobei das repräsentative Teil (25) ein Zahnrad ist, das mit einem Leitrad (26) im Eingriff ist, das zu den mechanischen Übertragungselementen (26, 28, 17) gehört, wobei das Leitrad (26) mit einem Zahnkranz (28) im Eingriff ist, der fest mit dem Betätigungsknopf (15) verbunden ist.

5. Elektromechanische Schlossbetätigungsvorrichtung (10) nach Anspruch 4, wobei die Übertragungselemente (26, 28, 17) den Übertragungsmechanismus (17) beinhalten.

6. Elektromechanische Schlossbetätigungsvorrichtung (10) nach einem der Ansprüche 4 oder 5, wobei die Detektionselemente (27) einen Magneten (271), der fest mit dem das repräsentative Teil (25) bildenden Rad verbunden ist, und einen magnetischen Sensor umfassen.

7. Elektromechanische Schlossbetätigungsvorrichtung (10) nach einem der Ansprüche 1 bis 6, wobei der Übertragungsmechanismus (17) eine dauerhafte, nicht auskuppelbare Kupplung zwischen dem Kupplungsmechanismus (11) und dem Betätigungsknopf (15) gewährleistet, solange der mechanische Drehmomentbegrenzungsmechanismus (20) seine deaktivierte Konfiguration annimmt.

8. Elektromechanische Schlossbetätigungsvorrichtung (10) nach einem der Ansprüche 1 bis 7, wobei der auskuppelbare Kupplungsmechanismus (14) ein Leitrad (141), das drehfest mit einer Ausgangsachse des Stellglieds verbunden ist, ein angetriebenes Rad (142), das drehfest mit dem Kupplungsmechanismus (11) verbunden ist, mindestens ein Satellitenrad (144) des Leitrads (141) und ein Verschiebesystem umfasst, das es ermöglicht, das Satellitenrad (144) in verschiedenen Positionen um die Achse des Leitrads (141) herum zu positionieren.

9. Elektromechanische Schlossbetätigungsvorrichtung (10) nach einem der Ansprüche 1 bis 8, wobei der Übertragungsmechanismus (17) ein Leitrad (171) umfasst, das mit dem Betätigungsknopf (15) verbunden ist und in Drehung angetrieben wird, und ein angetriebenes Rad (172), das in Drehung mit dem Kupplungsmechanismus (11) verbunden ist, wobei das angetriebene Rad (172) durch das Leitrad (171) in Drehung angetrieben wird.

10. Elektromechanische Schlossbetätigungsvorrichtung (10) nach den Ansprüchen 8 und 9, wobei das angetriebene Rad (172) des Übertragungsmechanismus (17) und das angetriebene Rad (142) des Kupplungsmechanismus (14) aus einem einzigen Teil bestehen.

11. Elektromechanische Schlossbetätigungsvorrichtung (10) nach Anspruch 10, wobei das angetriebene Rad (172) des Übertragungsmechanismus (17) unter Zwischenschaltung von mindestens einem Zwischenrad (173) mit dem Leitrad (171) des Übertragungsmechanismus (17) in indirektem Eingriff steht und wobei das gleiche Teil eine Höhe aufweist, die geeignet ist, mit dem Zwischenrad (173) des Übertragungsmechanismus (17) und mit dem mindestens einen Satellitenrad (144) des Kupplungsmechanismus (14), die insgesamt übereinander liegen, zusammenzuwirken.

12. Elektromechanische Schlossbetätigungsvorrichtung (10) nach einem der Ansprüche 1 bis 11, wobei die elektromechanische Schlossbetätigungsvorrichtung (10) ein Gehäuse (18) umfasst, das mit Befestigungselementen zur Befestigung des Gehäuses (18) an der Seite (201) des Türflügels (200) versehen ist und mindestens den Übertragungsmechanismus (17), den Kupplungsmechanismus (11), den auskuppelbaren Kupplungsmechanismus (14) und eine elektrische Energiespeichervorrichtung (16) umschließt, die geeignet ist, mindestens das Stellglied mit elektrischer Energie zu versorgen, und die von außerhalb des Gehäuses (18) Zugang zum Betätigungsknopf (15) ermöglicht, so dass der Betätigungsknopf (15) axial entlang einer Hauptachse (X) der elektromechanischen Schlossbetätigungsvorrichtung (10) zwischen der elektrischen Energiespeichervorrichtung (16) und dem Kupplungsmechanismus (11) angeordnet ist.

13. Elektromechanische Schlossbetätigungsvorrichtung (10) nach einem der Ansprüche 1 bis 12, wobei der Elektromotor (13) in dem Betätigungsknopf (15) untergebracht ist.

14. Schließsystem für einen Türflügel (200), umfassend einerseits ein Schloss (100) mit einem Schließzylinder (101), der einen Stator, der so montiert ist, dass er die Dicke des Türflügels (200) durchquert, und einen Rotor aufweist, der rotierend gegenüber dem Stator montiert ist und dessen Rotation mindestens einen Riegel in Translation betätigt, und mindestens einen an dem Türflügel (200) schwenkbar montierten Griff, der einen federbelasteten Riegel betätigt, andererseits eine elektromechanische Schlossbetätigungsvorrichtung (10) nach einem der Ansprüche 1 bis 13, die mit dem Schloss (100) zusammenwirkt, so dass der Kupplungsmechanismus (11) der elektromechanischen Schlossbetätigungsvorrichtung (10) drehfest mit dem Rotor des Schlosszylinders (101) des Schlosses (10) verbunden ist, wobei der Kupplungsmechanismus (11) der elektromechanischen Schlossbetätigungsvorrichtung (10) axial entlang der Hauptachse (X) der elektromechanischen Schlossbetätigungsvorrichtung (10) zwischen dem Griff des Schlosses (100) und dem Betätigungsknopf (15) der elektromechanischen Schlossbetätigungsvorrichtung (10) angeordnet ist.

15. Schließsystem nach Anspruch 14, wobei das Schloss (100) zwei gegenüberliegende maximale Winkelanschläge umfasst, um die Bewegung des Rotors des Schließzylinders (101) oder des Kupplungsmechanismus (11) der elektromechanischen Schlossbetätigungsvorrichtung (10) innerhalb eines vorbestimmten Winkelhubs zu begrenzen, und wobei die Bestimmungsvorrichtung (24) der elektromechanischen Schlossbetätigungsvorrichtung (10) geeignet ist, die absolute Winkelposition des Kupplungsmechanismus (11) innerhalb des vorbestimmten Winkelhubs zu bestimmen.

## Claims

1. An electromechanical latch actuating device (10) intended to be mounted on a face (201) of a leaf (200) equipped with a latch (100), the electromechanical latch actuating device (10) comprising:
- a rotary coupling mechanism (11) capable of being rotatably secured to a rotor of a latch cylinder (101) of the latch (100);
- an actuator comprising an electric motor (13), adapted to electrically drive in rotation the rotor of the latch cylinder (101) when the rotor is rotatably coupled to the coupling mechanism (11);
- a disengageable clutch mechanism (14) interposed between the coupling mechanism (11) and the actuator and varying between a disengaged configuration and at least one engaged configuration;
- a rotary operating knob (15) adapted for manual gripping and making it possible to manually drive in rotation the rotor of the latch cylinder (101) when the rotor is coupled in rotation to the coupling mechanism (11);
in which the coupling mechanism (11) and the operating knob (15) are mounted in rotation respectively about a first axis of rotation and a second axis of rotation that are distinct and non-coincident, oriented respectively along first and second main directions (D1, D2) forming between them an angle comprised between 0° and 90° and in which a transmission mechanism (17) transforming a rotational movement of the operating knob (15) into a rotational movement of the coupling mechanism (11) is interposed between the coupling mechanism (11) and the operating knob (15);
- a mechanical torque limiting mechanism (20) placed between the transmission mechanism (17) and the operating knob (15), varying between a deactivated configuration in which the operating knob (15) is rotatably coupled with the transmission mechanism (17) and an activated configuration in which the operating knob (15) and the transmission mechanism (17) are rotatably disengaged, the activated configuration being automatically adopted as soon as a mechanical torque having a value greater than a predetermined value for which the mechanical torque limiting mechanism (20) is designed is applied and the deactivated configuration being automatically adopted otherwise,
- a determination device (24) capable of determining the absolute angular position of the coupling mechanism (11) within a predetermined angular travel, comprising on the one hand a representative part (25) of the angular position of the coupling mechanism (11) and kinematically connected to the coupling mechanism (11) by means of mechanical transmission elements (26, 28, 17), on the other hand, detection elements (27) for detecting the position and/or movement of the representative part (25) connected to an electronic processing unit adapted to determine the absolute angular position of the coupling mechanism (11) from the position and/or movement of the representative part (25) detected by the detection elements (27).

2. The electromechanical latch actuating device (10) according to claim 1, wherein the determination device (24) is arranged at the operating knob (15).

3. The electromechanical latch actuating device (10) according to any of claims 1 or 2, wherein the knowledge of the absolute angular position of the operating knob (15) is representative, by deduction by the electronic processing unit, of the absolute angular position of the coupling mechanism (11).

4. The electromechanical latch actuating device (10) according to any of claims 1 to 3, wherein the representative part (25) is a toothed wheel engaged with a driving wheel (26) belonging to the mechanical transmission elements (26, 28, 17), said driving wheel (26) being engaged with a crown gear (28) secured to the operating knob (15).

5. The electromechanical latch actuating device (10) according to claim 4, wherein the transmission elements (26, 28, 17) include the transmission mechanism (17).

6. The electromechanical latch actuating device (10) according to any of claims 4 or 5, wherein the detection elements (27) comprise a magnet (271) secured to the wheel constituting the representative part (25) and a magnetic sensor.

7. The electromechanical latch actuating device (10) according to any of claims 1 to 6, wherein the transmission mechanism (17) ensures a permanent, non-disengageable coupling between the coupling mechanism (11) and the operating knob (15) as long as the mechanical torque limiting mechanism (20) adopts its deactivated configuration.

8. The electromechanical latch actuating device (10) according to any one of claims 1 to 7, wherein the disengageable clutch mechanism (14) comprises a driving wheel (141) rotatably connected to an output axis of the actuator, a driven wheel (142) rotatably connected to the coupling mechanism (11), at least one planetary wheel (144) of the driving wheel (141) and a movement system for positioning the planetary wheel (144) in different positions about the axis of the driving wheel (141).

9. The electromechanical latch actuating device (10) according to any one of claims 1 to 8, wherein the transmission mechanism (17) comprises a driving wheel (171) connected to and driven in rotation by the operating knob (15) and a driving wheel (172) connected in rotation to the coupling mechanism (11), the driven wheel (172) being driven in rotation by the driving wheel (171).

10. The electromechanical latch actuating device (10) according to claims 8 and 9, wherein the driven wheel (172) of the transmission mechanism (17) and the driven wheel (142) of the clutch mechanism (14) are made of a single part.

11. The electromechanical latch actuating device (10) according to claim 10, wherein the driven wheel (172) of the transmission mechanism (17) is in indirect engagement with the driving wheel (171) of the transmission mechanism (17) with the interposition of at least one intermediate wheel (173) and wherein said same part has a height adapted to cooperate with the intermediate wheel (173) of the transmission mechanism (17) and with said at least one planetary wheel (144) of the clutch mechanism (14), which are generally superimposed on each other.

12. The electromechanical latch actuating device (10) according to any one of claims 1 to 11, wherein the electromechanical latch actuating device (10) comprises a housing (18) provided with fastening elements intended to fasten the housing (18) to the face (201) of the leaf (200), enclosing at least the transmission mechanism (17), the coupling mechanism (11), the disengageable clutch mechanism (14) and an electrical energy storage device (16) adapted to supply at least the actuator with electrical energy, and providing access to the operating knob (15) from outside the housing (18) such that the operating knob (15) is placed, axially along a main axis (X) of the electromechanical latch actuating device (10), between the electrical energy storage device (16) and the coupling mechanism. (11).

13. The electromechanical latch actuating device (10) according to any one of claims 1 to 12, wherein the electric motor (13) is housed in the operating knob (15).

14. A closing system for a leaf (200), comprising on the one hand a latch (100) including a latch cylinder (101) having a stator mounted on the leaf (200) so as to pass through its thickness and a rotor mounted in rotation relative to the stator and the rotation of which actuates in translation at least one deadbolt, and at least one handle pivotally mounted on the leaf (200) actuating a spring bolt, on the other hand an electromechanical latch actuating device (10) according to any one of claims 1 to 13 cooperating with the latch (100) in such a way that the coupling mechanism (11) of the electromechanical latch actuating device (10) is rotatably secured to the rotor of the latch cylinder (101) of the latch (10), in which the coupling mechanism (11) of the electromechanical latch actuating device (10) is located, axially along the main axis (X) of the electromechanical latch actuating device (10), between the handle of the latch (100) and the operating knob (15) of the electromechanical latch actuating device (10).

15. A locking system according to claim 14, wherein the latch (100) comprises two opposite maximum angular stops for limiting the displacement of the rotor of the latch cylinder (101) or the coupling mechanism (11) of the electromechanical latch actuating device (10) within a predetermined angular travel and wherein the determining device (24) of the electromechanical latch actuating device (10) is capable of determining the absolute angular position of the coupling mechanism (11) within said predetermined angular travel.
